# FASCICULE DE BREVET EUROPEEN

(11) **EP 1 687 455 B1**
(45) Date de publication et mention de la délivrance du brevet: **14.03.2007**
(21) Numéro de dépôt: 04797129.6
(22) Date de dépôt: 25.11.2004
(51) Int. Cl.: C21D 9/573, C21D 9/00, C21D 9/56

(54) **PROCEDE ET DISPOSITIF DE REFROIDISSEMENT D'UNE BANDE D'ACIER**
KÜHLPROZESS UND -VORRICHTUNG FÜR EINE STAHLPLATTE
COOLING PROCESS AND DEVICE FOR A STEEL SHEET

(30) Priorité: 01.12.2003 EP 03447278
(43) Date de publication de la demande: 09.08.2006
(73) Titulaire: ARCELOR France, 93200 Saint Denis (FR)
(72) Inventeur: LECOMTE, Stéphane, 4257 Berloz (BE); FOUARGE, André, 4000 Liège (BE); BOUQUEGNEAU, Denis, 4470 Saint-Georges-sur-Meuse (BE)
(74) Mandataire: pronovem
(86) Numéro de dépôt international: PCT/BE2004/000167
(87) Numéro de publication internationale: WO 2005/054524

(56) Documents cités:
- EP-A- 0 086 331
- EP-A- 1 300 478
- US-A- 3 724 826
- US-A- 4 052 235
- US-A- 4 065 329
- US-A- 4 113 523
- PATENT ABSTRACTS OF JAPAN vol. 009, no. 119 (C-282), 23 mai 1985 (1985-05-23) & JP 60 009834 A (SHIN NIPPON SEITETSU KK), 18 janvier 1985 (1985-01-18) cité dans la demande
- D. BOUQUEGNEAU ET AL.: "Production d'aciers à haute résistance par un dispositif de refroidissement à turbulence contrôlée" LA REVUE DE M¹TALLURGIE CIT, vol. 2003, no. 07-08, août 2003 (2003-08), pages 697-705, XP002275852
- PATENT ABSTRACTS OF JAPAN vol. 005, no. 136 (C-069), 28 août 1981 (1981-08-28) & JP 56 072128 A (NIPPON STEEL CORP), 16 juin 1981 (1981-06-16)
- PATENT ABSTRACTS OF JAPAN vol. 1999, no. 12, 29 octobre 1999 (1999-10-29) & JP 11 193418 A (KOBE STEEL LTD), 21 juillet 1999 (1999-07-21) cité dans la demande
- PATENT ABSTRACTS OF JAPAN vol. 004, no. 173 (C-032), 29 novembre 1980 (1980-11-29) & JP 55 110739 A (NIPPON KOKAN KK), 26 août 1980 (1980-08-26) cité dans la demande
- "Cold rolled steel sheets - Technology and products in Japan -" 21 mars 2001 (2001-03-21), THE IRON AND STEEL INSTITUTE OF JAPAN (ISIJ) , TOKYO (JP) 7016 , XP002275853 ISBN 4-930980-08-9 C3057 page 42 - page 45

## Description

### Objet de l'invention

La présente invention se rapporte à un dispositif destiné à la mise en oeuvre du refroidissement d'une bande d'acier, dans le cadre d'un processus de recuit en continu. En particulier, ce refroidissement est réalisé au moyen de jets d'eau immergés. Cette opération de refroidissement peut être réalisée consécutivement à une première opération de refroidissement dans un bain d'eau bouillante.

### Etat de la technique

Le recuit continu est un traitement thermochimique que l'on applique aux bandes d'acier après le laminage à froid. La "bande" d'acier est le produit sidérurgique qui, découpé, donnera des tôles utilisées notamment pour la fabrication des carrosseries automobiles, des carcasses d'appareils électroménagers, etc.

Le procédé de recuit continu consiste à faire défiler la bande d'acier dans un four où elle est exposée à un chauffage et à un refroidissement contrôlés. Dans le four de recuit continu, la bande d'acier circule verticalement, selon une série de brins successifs, montants et descendants, et défile ainsi séquentiellement au travers des diverses étapes du traitement.

Le traitement de la bande dans le four comprend généralement les étapes thermiques successives suivantes :
- préchauffage et chauffage : la bande atteint une température de 700 à 850°C en 2 à 3 minutes ;
- maintien à la température maximale durant 1 minute environ ;
- refroidissement lent, par exemple à l'eau bouillante ;
- refroidissement rapide (appelé "trempe"), par exemple par eau sous forme liquide projetée sur la bande à une température pouvant aller au maximum jusqu'à sa température d'ébullition.
- survieillissement ;
- refroidissement final.

Ces différentes étapes sont nécessaires à la mise en oeuvre du traitement métallurgique visé, à savoir la recristallisation, la précipitation des carbures, l'obtention des structures finales ou encore l'obtention d'un acier non vieillissant, etc.

En particulier, ces dernières années, on a vu l'émergence d'une demande accrue, émanant notamment de l'industrie automobile, pour des tôles d'acier présentant simultanément des propriétés de résistance et de formabilité améliorées.

Dans ce cadre, la phase de refroidissement joue un rôle particulièrement crucial puisqu'elle permet, dans certains cas, de réduire la concentration en éléments d'alliage coûteux nécessaires à la réalisation de structures microscopiques particulières, comme par exemple de type "dual phase", multiphase, "HLE" (Haute Limite Elastique), etc. Le procédé de refroidissement correspond donc à un enjeu métallurgique et économique non négligeable.

Les principales technologies de refroidissement appliquées industriellement sont :
- le refroidissement par jets de gaz ;
- l'immersion dans un bain d'eau, éventuellement "agitée" ;
- le refroidissement par passage sur des rouleaux refroidis ;
- le refroidissement par jets d'eau ;
- le refroidissement par un brouillard d'eau créé par pulvérisation au moyen d'un gaz supersonique, cette technologie étant appelée "misting jet".

Par le passé, la Demanderesse a développé un procédé de refroidissement qui consiste à immerger la bande d'acier dans un bain d'eau proche de sa température d'ébullition. Bien que ce procédé soit caractérisé par une homogénéité de refroidissement exceptionnelle et par un coefficient de transfert thermique constant quelles que soient les conditions de la ligne, il possède également certaines limitations.

D'une part, les vitesses de refroidissement qu'il est possible d'atteindre sont relativement faibles, à savoir environ 50°C/s pour une bande d'acier de 1mm d'épaisseur. Cette limitation provient du fait que lorsqu'une bande d'acier est immergée à haute température dans un bain d'eau bouillante, il se forme au voisinage de sa surface un film de vapeur stable, dans un régime dit de "caléfaction", qui limite considérablement les échanges thermiques. On entend par caléfaction la présence d'un film de vapeur, engendré par ébullition importante, entre une paroi chaude et un fluide qui est soit un liquide, soit un mélange diphasique de liquide et de vapeur, cette présence ayant pour conséquence un mauvais transfert de chaleur entre la paroi et le fluide.

D'autre part, la température de la bande d'acier à la sortie du bain d'eau bouillante doit rester supérieure à 300°C environ. Lorsque la température de la bande devient inférieure à cette température, le film de vapeur devient instable et on passe en régime d'ébullition dite nucléée. Dans ce dernier régime, des régions voisines de la bande sont soumises à des flux de chaleur différents, ce qui crée des différences de température importantes. Ces gradients de température induisent dans l'acier des contraintes mécaniques, qui risquent de créer des déformations plastiques, donc permanentes et de mener à des défauts de planéité.

Des solutions ont été proposées afin de pallier ces défauts. On peut par exemple immerger la bande d'acier dans un bain d'eau froide statique. Mais cette solution conduit également à l'apparition de défauts de planéité.

D'autres solutions ont été avancées, qui consistent à refroidir la bande d'acier au moyen de jets immergés, afin d'empêcher la formation locale de zones d'ébullition dans le voisinage de celle-ci. Ces systèmes de refroidissement peuvent être ou non précédés par un refroidissement plus lent, de type "gas jet cooling" ou immersion dans un bain d'eau statique.

Ainsi, dans la demande de brevet JP-A-58 039210, la bande est d'abord refroidie dans un bain d'eau dont la température est supérieure à 60°C, jusqu'à une température comprise entre 200 à 500°C, gamme de températures dans laquelle se produit la transition entre l'ébullition en film et l'ébullition nucléée. On préconise alors de refroidir la bande juste avant ou juste après la transition au moyen de jets d'eau immergés jusqu'à ce que la bande atteigne la température du bain.

Une solution similaire (JP-A-60 009834) utilise un ensemble de rampes de refroidissement, disposées de part et d'autre de la bande d'acier, et immergées dans une cuve d'eau dont la température est comprise entre 60 et 75% de la température d'ébullition. Pour une configuration donnée des rampes d'aspersion, un écoulement laminaire est généré, ce qui permet d'éviter la formation d'un film de vapeur au voisinage de la bande d'acier.

Une autre solution consiste encore à faire circuler de l'eau entre deux plaques planes parallèlement et à contre-courant par rapport au sens de défilement de la bande (EP-A-210847, JP-A-63 145722, JP-A-62 238334).

Un autre document propose d'utiliser la pression d'impact des jets afin de supprimer les déformations de la bande lors de la trempe (voir JP-A-11 193418). Le déposant préconise d'appliquer de part et d'autre de la bande d'acier une pression d'au moins 500N/cm².

Enfin, il est également possible de contrôler le refroidissement au moyen d'additifs dans le bain de trempe, de manière à éviter l'ébullition et ainsi limiter le niveau des contraintes internes dans l'acier lors de la trempe (JP-A-57 085923).

Bien que de nombreuses solutions aient été avancées, l'obtention simultanée de performances thermiques élevées et d'une bonne planéité en sortie de refroidissement rapide par voie liquide reste à ce jour un défi majeur.
Dans le document EP-A-1 300 478, on décrit un procédé de refroidissement en continu d'une bande d'acier, dans le cadre d'un traitement de recuit en continu, dans lequel la bande est soumise au moins aux opérations suivantes :
- la bande subit un premier refroidissement dit lent de type « à eau bouillante » et un second refroidissement à eau ou trempe dit(e) rapide ;
- entre ces deux opérations de refroidissement, on fait passer la bande dans un sas ou dispositif d'étanchéité pour assurer une transition contrôlée, de préférence en pression et température, entre le premier refroidissement lent et le second refroidissement rapide, tout en supprimant ou réduisant des fuites d'eau dans le sens de la première opération de refroidissement vers la seconde et vice versa ;
la succession de ces trois opérations étant opérée de manière telle que la durée qui s'écoule entre deux opérations consécutives quelconques est aussi courte que possible, nulle de préférence.

### Buts de l'invention

La présente invention vise à réaliser une opération dite de trempe, typiquement à une vitesse supérieure à 1000°C/s, applicable à des produits métallurgiques plats, de préférence en acier, sous forme de bandes laminées à froid.

Cette opération de trempe doit être mise en oeuvre au moyen de jets d'eau froide, dont la température est de préférence comprise entre 0°C et 50°C, lesdits jets étant immergés.

L'invention vise à assurer des conditions de refroidissement à des puissances élevées aussi homogènes que possible sur toute la largeur de la bande d'acier, par la maîtrise des écoulements au sein du dispositif.

Ainsi, la température de la bande à l'entrée du dispositif doit être comprise entre 750°C et 350°C et la température à la sortie doit être comprise de préférence entre 0°C et 150°C.

### Principaux éléments caractéristiques de l'invention

Un premier objet de la présente invention concerne un dispositif de refroidissement de base, pour réaliser une opération de trempe lors du traitement de recuit en continu d'un produit plat sous forme d'une bande métallurgique, de préférence une bande d'acier, ledit dispositif étant localisé en brin essentiellement vertical montant ou descendant, comprenant un déversoir dans lequel est complètement immergée une pluralité de tubes empilés essentiellement verticalement et symétriquement de part et d'autre de la bande le long de celle-ci et qui éjectent chacun, sous forme de jets turbulents essentiellement horizontalement, un fluide de refroidissement vers la bande au travers d'une fente ou d'une pluralité de trous. Le dispositif est pourvu en outre dans sa partie inférieure de moyens d'étanchéité.

Selon l'invention, deux tubes successifs quelconques, disposés d'un même côté de la bande, sont séparés par un intervalle identique pour tous les tubes en vue de l'évacuation du fluide de refroidissement. Ledit intervalle est alors choisi, à une valeur donnée de débit spécifique du fluide de refroidissement, exprimé en mètres cubes par heure et par mètre carré d'une face de la bande, pour minimiser la perte de charge dans les canaux d'évacuation correspondants audit intervalle (la perte de charge pour chaque intervalle et la perte de charge totale sont identiques).

Selon un mode d'exécution préféré de l'invention, la paroi du déversoir, située à l'arrière des tubes, possède une largeur au moins égale à celle des tubes et la distance horizontale de cette paroi par rapport à la face arrière des tubes est choisie telle que la perte de charge occasionnée par la présence du déversoir soit inférieure à 5% de la perte de charge occasionnée par les intervalles entre deux tubes successifs, ce qui est considéré comme négligeable. L'écoulement est alors bidimensionnel.

L'invention permet avantageusement d'éviter les phénomènes d'ébullition locale en choisissant un débit spécifique du fluide de refroidissement sur une face de la bande compris entre 250 et 1000 m³ par heure et par m². Dans un exemple de dispositif testé par la Demanderesse, le débit spécifique maximum par face était d'environ 580 m³ par heure et par m².

De préférence, la perte de charge occasionnée par les intervalles est inférieure à 150 mm de colonne d'eau.

Toujours avantageusement, la distance entre l'extrémité de chaque tube et la bande est identique pour tous les tubes et est comprise entre 50 mm et 200 mm.

Toujours selon l'invention, la vitesse d'éjection *(V_{JET})* satisfait le critère suivant, respectivement :
- pour des trous, ${V}_{JET} \geq 0 , 1 ⁢ \frac{A}{d} ,$
- pour des fentes, ${V}_{JET} \geq 0 , 25 ⁢ {\left(\frac{A}{d}\right)}^{\frac{1}{2}} ,$
où A représente la distance entre le tube et la bande et d représente le diamètre d'un trou ou l'épaisseur de la fente. A et d sont exprimés dans les mêmes unités de longueur, en mètres par exemple. Leur quotient est adimensionnel. *V_{JET}* est exprimé en m/s.

Ces deux critères, issus de la théorie des jets turbulents, donnent l'atténuation de la vitesse maximale d'un jet turbulent avec un environnement à vitesse nulle. Les critères sont calculés sur base d'une vitesse minimale de 2,5 m/s. La vitesse maximale du jet à A = 50 mm (position de la bande par rapport à l'orifice du jet) est de 0,65 m/s. La vitesse de 0,65 m/s est donc considérée comme la vitesse minimale du jet lorsque celui-ci atteint la bande, pour casser la couche de caléfaction.

De préférence, le fluide de refroidissement est de l'eau liquide maintenue à une température inférieure à 50°C.

De préférence, le dispositif est localisé en brin essentiellement vertical montant (écart angulaire par rapport à la verticale inférieur à 30°) tout en étant directement précédé par une cuve d'eau essentiellement portée à la température d'ébullition.

L'invention sera avantageusement mise en oeuvre sur une installation où le produit métallurgique à traiter possède une vitesse de défilement comprise entre 0,25 m/s et 20 m/s, et une épaisseur comprise entre 0,1 mm et 10 mm.

Une caractéristique importante de l'invention réside dans le fait que les tubes de refroidissement sont dimensionnés de telle manière que la vitesse d'éjection du fluide de refroidissement soit homogène sur toute la largeur de bande.

De préférence, on dimensionne les tubes pour que la distribution des vitesses soit telle que l'on ait un écart relatif entre la vitesse maximale (Vₘₐₓ) et la vitesse minimale (Vₘᵢₙ) d'éjection suivant la largeur du tube inférieur à 5 % ou $\frac{{V}_{max} - {V}_{min}}{{V}_{max}} \leq 0 , 05.$

De préférence, le rapport entre la section de passage d'un tube et la section libre d'aspersion de ce tube, c'est-à-dire l'aire de la fente ou l'aire cumulée des trous, est supérieur à 1.

Selon une modalité préférée de l'invention, lesdits tubes ont une section rectangulaire. De préférence, le rapport d'un côté à un côté adjacent de la section rectangulaire est compris entre 0,1 et 10 et l'épaisseur des tubes est comprise entre 0,25 fois et 10 fois le diamètre des trous ou l'épaisseur de la fente, en vue de contrôler la cohérence du jet, le rapport entre l'épaisseur des tubes et le diamètre des trous étant le cas échéant encore de préférence égal à 2/3.

Selon une autre caractéristique avantageuse de l'invention, les moyens d'étanchéité précités comprennent un sas à double paire de rouleaux, permettant à la fois le passage de la bande et la création d'une perte de charge limitant à une valeur minimale les fuites du déversoir vers le bas.

Toujours selon l'invention, ces moyens d'étanchéité comprennent également des moyens d'injection d'un fluide entre les rouleaux, dont on peut contrôler la pression et/ou la température.

Avantageusement, le tube supérieur est équipé d'un barrage dont la hauteur est au moins égale à la somme de l'épaisseur de la lame d'eau au déversoir et de la hauteur de colonne d'eau correspondant à la perte de charge entre les tubes à débit maximum.

Un deuxième objet de la présente invention concerne un procédé de trempe lors du traitement de recuit en continu d'un produit plat sous la forme d'une bande métallurgique, de préférence une bande d'acier, mettant en oeuvre le dispositif décrit sous l'une des modalités d'exécution ci-dessus, pour atteindre une puissance spécifique de refroidissement comprise entre 1000 kW/m² et 10000 kW/m² par face de produit métallurgique.

Selon le procédé de l'invention, la température de la bande à l'entrée du dispositif est comprise entre 350°C et 750°C et la température à la sortie est comprise entre 50°C et 450°C, de préférence entre 50°C et 100°C ou entre 350 et 450°C.

### Brève description des figures

La figure 1 représente schématiquement une vue en coupe du dispositif de refroidissement selon la présente invention.

La figure 2 représente schématiquement une disposition des trous destinés à la projection d'eau sur la bande d'acier dans le dispositif de la présente invention.

La figure 3 illustre graphiquement les performances thermiques du dispositif de refroidissement selon l'invention.

La figure 4 illustre les performances dudit dispositif en termes de planéité de la bande d'acier.

Les figures 5 et 6 illustrent l'impact de l'uniformité du refroidissement sur l'homogénéité des propriétés mécaniques de la bande d'acier. La figure 5 se rapporte à un acier de la famille "dual phase", tandis que la figure 6 se rapporte à un acier de la famille des aciers multiphasés.

La figure 7 donne schématiquement les différentes positions des éprouvettes prélevées en fonction de la largeur de la tôle, pour la réalisation des essais relatifs aux figures 5 et 6.

La figure 8 indique les paramètres permettant de calculer l'indice de planéité, ces paramètres caractérisant la sinusoïde à laquelle est assimilé le profil longitudinal de la bande en rive.

### Description d'une forme d'exécution préférée de l'invention

Comme le montre la figure 1, le dispositif de refroidissement est constitué d'un ensemble de tubes 1, dits "rampes" ou "rampes de refroidissement", disposés symétriquement de part et d'autre de la bande d'acier à refroidir. Ces rampes sont immergées et alimentées latéralement en fluide de refroidissement. Leur section est de préférence rectangulaire. Dans la suite de l'exposé de l'invention, les termes "tubes" et "rampes" seront indistinctement utilisés.

L'immersion des rampes est réalisée au moyen d'un système d'étanchéité, situé dans la partie inférieure du dispositif, qui permet à la fois le passage de la bande d'acier 2 et la création d'une perte de charge maximum de manière à limiter au minimum le débit de fuite du fluide de refroidissement vers le bas du caisson. Dans l'application présentée, ce système d'étanchéité est constitué d'une double paire de rouleaux 3, appliqués contre la bande d'acier et positionnés symétriquement par rapport à celle-ci. Entre les rouleaux, on injecte un fluide dont on peut contrôler la pression et/ou la température.

Le fluide de refroidissement est préférentiellement de l'eau. Les rampes de refroidissement sont situées à une distance A de la ligne de passe de la bande 2. Pour des raisons d'encombrement, d'une part, et afin de limiter le débit total dans le système, pour des performances équivalentes, d'autre part, la distance maximum entre la bande et les rampes de refroidissement est fixée à 200mm.

Un espace B est laissé entre deux rampes successives afin que l'eau injectée par les rampes puisse être évacuée entre celles-ci. Ceci garantit un écoulement aussi homogène que possible suivant la largeur de la bande d'acier. Le choix de la distance B résulte d'un compromis entre une puissance de refroidissement spécifique P maximum, la puissance spécifique étant définie comme la puissance de refroidissement par unité de surface et par face de bande à refroidir, et une perte de charge minimale à travers les canaux d'évacuation, afin d'assurer un renouvellement suffisamment rapide du fluide de refroidissement au voisinage de la tôle, et ainsi éviter la formation de zones d'ébullition locales au voisinage de la bande. La distance B est choisie identique entre deux rampes successives pour toutes les rampes, afin d'assurer des conditions d'écoulement identiques en face de toutes les rampes d'aspersion. Ceci permet donc d'obtenir une homogénéité verticale de l'écoulement. De cette manière, le fluide de refroidissement injecté par une rampe donnée est évacué au moyen des canaux directement adjacents à cette rampe. On évite ainsi de créer des chemins préférentiels et on minimise le temps de passage du fluide de refroidissement au voisinage de la bande, toujours pour éviter la formation locale de zones d'ébullition.

Chaque rampe de refroidissement 1 est pourvue, sur la face exposée à la bande, d'au moins une fente ou d'un ensemble de trous, comme représenté à la figure 2, destinés à la projection du fluide de refroidissement vers la bande. La distance entre deux trous successifs doit être telle que l'écoulement dans le proche voisinage de la bande puisse être assimilé à celui d'une fente. La vitesse d'éjection du fluide doit être suffisante afin d'éviter de former des zones d'ébullition au voisinage de la bande. Cette vitesse d'éjection V est choisie en fonction de la distance A par rapport à la bande et est typiquement comprise entre 0 et 10m/s.

En aval des canaux d'évacuation, le dispositif ou caisson de refroidissement comprend un déversoir 4, sur toute la largeur du caisson et dont la hauteur correspond au niveau du jet de la dernière rampe, ce qui garantit que dans toutes les conditions de fonctionnement, la dernière rampe soit immergée au même titre que les autres.

Afin d'assurer des conditions d'écoulement identiques en face de chaque rampe :
- la rampe de refroidissement supérieure est surmontée d'un barrage 5 dont la hauteur est au moins égale à la somme de l'épaisseur H de la nappe d'eau au déversoir et de la hauteur de colonne d'eau ΔH correspondant à la perte de charge ΔP au travers des canaux d'évacuation, pour le débit maximum Qmax ;
- un canal d'évacuation est réalisé en dessous de la dernière rampe.

Ainsi, lorsque le système fonctionne, une différence de niveau d'eau existe entre la face avant, ou côté bande, et la face arrière, ou côté déversoir, des rampes. Cette différence est égale à la hauteur de colonne d'eau correspondant à la perte de charge entre deux rampes, pour un débit donné.

Les performances de refroidissement du dispositif, illustrées à la figure 3, ont été mesurées en conditions industrielles par bilan thermique sur base des grandeurs suivantes : températures de la bande d'acier à l'entrée et à la sortie du dispositif, longueur de la section de refroidissement et vitesse de défilement de la bande d'acier à travers le dispositif. La figure 3 montre que la puissance de refroidissement spécifique, exprimée en kW par mètre carré et par face de bande, est une fonction linéaire du débit spécifique, lui-même exprimé en mètres cubes par heure et par mètre carré pour les deux faces cumulées. Dans les conditions envisagées ici, la puissance spécifique est comprise entre 4000 et 6000kW/m² et par face de produit.

La figure 4 illustre les performances du dispositif pour ce qui concerne la planéité de la bande d'acier. Elles sont l'image de l'homogénéité du refroidissement et par conséquent de la maîtrise des écoulements dans le dispositif. La caractérisation de la planéité concerne ici des rives longues. Chaque point de la figure représente un point de fonctionnement du dispositif - défini par la puissance de refroidissement spécifique associée - à un instant donné durant la campagne d'essais industriels. A chaque point de fonctionnement, on associe un indice de planéité, exprimé en unités "I". Une unité "I" correspond à un allongement relatif de 1mm pour 100m de bande d'acier.

Dans le cas d'un défaut de type "rive longue", le profil longitudinal de la bande en rive peut être assimilé à une sinusoïde, de longueur d'onde L et d'amplitude X. L'indice de planéité est calculé sur base des mesures de L et de X (voir figure 8) au moyen de la relation suivante : $\frac{Δ \begin{matrix}\end{matrix} L}{L} ⋅ {10}^{5} \left[I\right] = {\left(\frac{X \left[mm\right]}{2 ⋅ L \left[m\right]}\right)}^{2}$

Sur la figure 4 ont été représentés deux seuils de référence, 120 et 240 unités "I", qui correspondent aux tolérances de planéité admissibles par deux lignes d'électrozingage. La figure montre que la majorité des points de fonctionnement se situent en deçà du seuil de la ligne la plus exigeante.

Les figures 5 et 6 illustrent l'impact de l'uniformité du refroidissement sur l'homogénéité des propriétés mécaniques. La figure 5 se rapporte à un acier de la famille "dual phase". La figure 6 se rapporte à un acier multiphasé (ferrite, martensite, bainite, perlite). Dans les deux cas, les propriétés mécaniques sont caractérisées par un essai de traction. Les éprouvettes sont prélevées à différentes positions suivant la largeur de la tôle, selon le schéma représenté à la figure 7 :
1) Extrême rive,
2) Rive,
3) Quart,
4) Centre,
5) Centre,
6) Quart,
7) Rive,
8) Extrême rive.

Sur les figures 5 et 6, on a représenté respectivement la charge à rupture, la limite élastique (uniquement Fig. 6) et l'allongement à 80% de la charge à rupture. On peut conclure de ces observations qu'il y a une bonne homogénéité des propriétés mécaniques suivant la largeur de la bande.

## Revendications

1. Dispositif de refroidissement, pour réaliser une opération de trempe lors du traitement de recuit en continu d'un produit plat sous forme d'une bande métallurgique (2), de préférence une bande d'acier, ledit dispositif :
- étant localisé en brin essentiellement vertical montant ou descendant ;
- comprenant un déversoir (4) dans lequel est complètement immergée une pluralité de tubes (1) empilés essentiellement verticalement et symétriquement de part et d'autre de la bande (2) le long de celle-ci et qui éjectent chacun, sous forme de jets turbulents essentiellement horizontaux, un fluide de refroidissement vers la bande au travers d'une fente ou d'une pluralité de trous ;
- étant pourvu dans sa partie inférieure de moyens d'étanchéité (3) ;
**caractérisé en ce que** deux tubes (1) successifs quelconques, disposés d'un même côté de la bande (2), sont séparés par un intervalle (B), identique pour tous les tubes (1), choisi, à une valeur donnée de débit spécifique du fluide de refroidissement, exprimé en mètres cubes par heure et par mètre carré d'une face de la bande, pour minimiser la perte de charge dans les passages d'évacuation correspondant audit intervalle (B).

2. Dispositif selon la revendication 1, **caractérisé en ce que** la paroi du déversoir (4), située à l'arrière des tubes (1), possède une largeur au moins égale à celle des tubes (1) et la distance horizontale de cette paroi par rapport à la face arrière des tubes (1) est choisie telle que la perte de charge occasionnée par la présence du déversoir (4) soit inférieure à 5% de la perte de charge occasionnée par les intervalles (B) entre deux tubes (1) successifs.

3. Dispositif selon la revendication 1 ou 2, **caractérisé en ce que** le débit spécifique du fluide de refroidissement est compris entre 250 et 1000 m³ par heure, par m² et par face de la bande.

4. Dispositif selon la revendication 1, 2 ou 3, **caractérisé en ce que** la perte de charge occasionnée par les intervalles (B) est inférieure à 150 mm de colonne d'eau.

5. Dispositif selon l'une quelconque des revendications précédentes, **caractérisé en ce que** la distance (A) entre l'extrémité de chacun des tubes (1) et la bande (2) est identique pour tous les tubes et comprise entre 20mm et 200mm.

6. Dispositif selon l'une quelconque des revendications précédentes, **caractérisé en ce que** lesdits tubes (1) ont une section rectangulaire.

7. Dispositif selon l'une quelconque des revendications précédentes, **caractérisé en ce que** lesdits moyens d'étanchéité (3) comprennent un sas à paires de rouleaux, permettant à la fois le passage de la bande (2) et la création d'une perte de charge limitant à une valeur minimale les fuites du déversoir (4) vers le bas, et des moyens d'injection d'un fluide entre lesdites paires de rouleaux, avec contrôle de la pression et/ou de la température.

8. Dispositif selon l'une quelconque des revendications précédentes, **caractérisé en ce que** le tube (1) supérieur est équipé d'un barrage (5) dont la hauteur est au moins égale à la somme de l'épaisseur de la lame d'eau (H) au déversoir et de la hauteur de colonne d'eau (ΔH) correspondant à la perte de charge entre les tubes à débit maximum.

9. Procédé de trempe lors du traitement de recuit en continu d'un produit plat sous la forme d'une bande métallurgique, de préférence une bande d'acier, mettant en oeuvre un dispositif selon l'une quelconque des revendications précédentes, pour atteindre une puissance spécifique de refroidissement comprise entre 1000 kW/m² et 10000 kW/m² par face de produit métallurgique.

10. Procédé selon la revendication 9, **caractérisé en ce que** la température de la bande à l'entrée du dispositif est comprise entre 350°C et 750°C et la température à la sortie est comprise entre 50°C et 450°C, de préférence entre 50°C et 100°C ou entre 350°C et 450°C.

## Claims

1. Cooling device for a quenching operation during the continuous annealing treatment of a flat product in the form of a metal strip (2), preferably a steel strip, said device:
- being located in an essentially vertical ascending or descending path;
- comprising an overflow weir (4) in which is completely immersed a series of tubes (1) that are essentially vertically and symmetrically stacked along either side of the strip (2), each of these tubes spraying a cooling fluid, in the form of essentially horizontal turbulent jets, towards the strip through a slit or a series of holes;
- being provided in its lower part with a sealing means (3);
**characterised in that** any two successive tubes (1), located on a same side of the strip (2), are separated by a gap (B) that is identical for all the tubes (1) and selected, for a given value of specific flow rate of cooling fluid, expressed in cubic metres per hour and per square metre of a surface of the strip, so as to minimise the loss of flow in the evacuation passages corresponding to said gap (B).

2. Device according to Claim 1, **characterised in that** the wall of the overflow weir (4), located behind the tubes (1), has a width at least equal to that of the tubes (1) and the horizontal distance of this wall relative to the rear face of the tubes (1) is selected so that the loss of flow caused by the presence of the overflow weir (4) is less than 5% of the loss of flow caused by the gaps (B) between two successive tubes (1).

3. Device according to Claim 1 or 2, **characterised in that** the specific flow rate of cooling fluid is between 250 and 1,000m³ per hour, per m² and per surface of the strip.

4. Device according to Claim 1, 2 or 3, **characterised in that** the loss of flow caused by the gaps (B) is less than a 150mm column of water.

5. Device according to any one of the preceding claims, **characterised in that** the distance (A) between the end of each of the tubes (1) and the strip (2) is identical for all the tubes and is between 20mm and 200mm.

6. Device according to any one of the preceding claims, **characterised in that** said tubes (1) have a rectangular section.

7. Device according to any one of the preceding claims, **characterised in that** said sealing means (3) comprise a lock with pairs of rollers allowing both the passage of the strip (2) and the creation of a loss of flow limiting to a minimum value the leaks from the overflow weir (4) downwards, and a means for injecting a fluid between said pairs of rollers, with controlled pressure and/or temperature.

8. Device according to any one of the preceding claims, **characterised in that** the upper tube (1) is provided with a block (5) whose height is at least equal to the sum of the thickness of the water layer (H) at the overflow weir and of the height of the water column (AH) corresponding to the loss of flow between the tubes at maximum flow rate.

9. Quenching method during the continuous annealing treatment of a flat product in the form of a metal strip, preferably a steel strip, implementing a device according to any one of the preceding claims, in order to reach a specific cooling capacity between 1,000kW/m² and 10,000kW/m² per surface of metal product.

10. Method according to Claim 9, **characterised in that** the temperature of the strip upon entry in the device is between 350°C and 750°C, and the temperature upon exit is between 50°C and 450°C, preferably between 50°C and 100°C, or between 350°C and 450°C.

## Patentansprüche

1. Kühlvorrichtung für die Durchführung eines Abschreckvorgangs bei einer Durchlauf-Glühbehandlung eines Flachprodukts in Form eines Metallbandes (2), vorzugsweise eines Stahlbandes, wobei die besagte Vorrichtung:
- sich an einem im Wesentlichen senkrecht nach oben oder unten laufenden Abschnitt befindet,
- eine Ablaufvorrichtung (4) umfasst, in die eine Mehrzahl von Rohren (1) vollständig eintauchen, die im Wesentlichen senkrecht und symmetrisch auf beiden Seiten des Bandes (2) und entlang desselben angeordnet sind und die jeweils eine Kühlflüssigkeit in einem im Wesentlichen horizontalen, turbulenten Strahl durch einen Schlitz oder eine Vielzahl von Öffnungen auf das Band spritzen,
- in ihrem unteren Bereich mit Mitteln zur Abdichtung (3) ausgestattet ist,
**dadurch gekennzeichnet, dass** zwei beliebige, aufeinander folgende Rohre (1), die sich auf der gleichen Seite des Bandes (2) befinden, durch einen Zwischenraum (B) getrennt sind, der für alle Rohre (1) gleich ist und für einen gegebenen spezifischen Durchflusswert des Kühlmittels in Kubikmetern pro Stunde pro Quadratmeter einer Seite des Bandes gewählt wird, um den Druckhöhenverlust in den Auslaufkanälen, die dem besagten Zwischenraum (B) entsprechen, zu minimieren.

2. Vorrichtung nach Anspruch 1, **dadurch gekennzeichnet, dass** die Wand der Ablaufvorrichtung (4), die sich hinter den Rohren (1) befindet, eine Breite aufweist, die mindestens der der Rohre (1) entspricht, und der horizontale Abstand dieser Wand von der Rückwand der Rohre (1) wird so gewählt, dass der durch die Ablaufvorrichtung (4) verursachte Druckhöhenverlust weniger als 5% des von den Zwischenräumen (B) zwischen zwei aufeinander folgenden Rohren (1) verursachten Druckhöhenverlusts ausmacht.

3. Vorrichtung nach Anspruch 1 oder 2, **dadurch gekennzeichnet, dass** der spezifische Durchfluss der Kühlflüssigkeit zwischen 250 und 1000 m³ pro Stunde pro m² und pro Seite des Bandes entspricht.

4. Vorrichtung nach Anspruch 1, 2 oder 3, **dadurch gekennzeichnet, dass** der von den Zwischenräumen (B) verursachte Druckhöhenverlust weniger als 150 mm Wassersäule beträgt.

5. Vorrichtung nach einem der vorstehenden Ansprüche, **dadurch gekennzeichnet, dass** der Abstand (A) zwischen dem Ende jedes Rohres (1) und dem Band (2) bei allen Rohren gleich ist und zwischen 20 mm und 200 mm beträgt.

6. Vorrichtung nach einem der vorstehenden Ansprüche, **dadurch gekennzeichnet, dass** die besagten Rohre (1) einen rechteckigen Querschnitt aufweisen.

7. Vorrichtung nach einem der vorstehenden Ansprüche, **dadurch gekennzeichnet, dass** die Abdichtungsmittel (3) eine Schleuse mit Rollenpaaren umfassen, die gleichzeitig das Durchlaufen des Bandes (2) und die Erzeugung eines Druckhöhenverlusts ermöglichen, der die Lecks der Ablaufvorrichtung (4) nach unten auf ein Minimum begrenzt, und Mittel zum Einspritzen eines Mediums zwischen die besagten Rollenpaare, mit Druck- und/oder Temperaturkontrolle.

8. Vorrichtung nach einem der vorstehenden Ansprüche, **dadurch gekennzeichnet, dass** das obere Rohr (1) mit einem Damm (5) ausgestattet ist, dessen Höhe mindestens der Summe der Dicke des Wasserstreifens (H) und der Höhe der Wassersäule (ΔH) entsprechend dem Druckhöhenverlust zwischen den Rohren bei maximalem Durchfluss entspricht.

9. Abschreckverfahren bei einer Durchlauf-Glühbehandlung eines Flachprodukts in Form eines Metallbandes, vorzugsweise eines Stahlbandes, bei der eine Vorrichtung nach einem der vorstehenden Ansprüche eingesetzt wird, um eine spezifische Kühlleistung zwischen 1000 kW/m² und 10000 kW/m² pro Seite des Metallprodukts zu erreichen.

10. Verfahren nach Anspruch 9, **dadurch gekennzeichnet, dass** die Temperatur des Bandes am Einlauf der Vorrichtung zwischen 350 °C und 750 °C beträgt und die Temperatur am Auslauf zwischen 50°C und 450°C, vorzugsweise zwischen 50°C und 100 °C oder zwischen 350°C und 450 °C.
